# EUROPÄISCHE PATENTSCHRIFT

(11) **EP 1 044 644 B1**
(45) Veröffentlichungstag und Bekanntmachung des Hinweises auf die Patenterteilung: **06.04.2005**
(21) Anmeldenummer: 00107555.5
(22) Anmeldetag: 07.04.2000
(51) Int. Cl.: A47L 5/36, A47L 9/32

(54) **Staubsauger mit einem an dessen Gehäuse befestigbaren Tragegurt**
Vacuum cleaner with carrying-strap attachable to cleaner body
Aspirateur avec bandoulière attachable

(30) Priorität: 12.04.1999 DE 19916317
(43) Veröffentlichungstag der Anmeldung: 18.10.2000
(73) Patentinhaber: BSH Bosch und Siemens Hausgeräte GmbH, 81739 München (DE)
(72) Erfinder: Schlereth, Andreas, Dipl.-Ing. (FH), 97616 Bad Neustadt (DE); Heid, Gerhard, Dipl.-Ing. (FH), 97650 Fladungen (DE); Krammer, Michael, Dipl-Ing. (FH), 83278 Traunstein (DE); Weigand, Artur, 97618 Niederlauer (DE); Kleinheinz, Albert, 97659 Burgwallbach (DE)

(56) Entgegenhaltungen:
- EP-A- 0 839 491
- DE-U- 9 108 691
- DE-U- 20 001 650
- US-A- 4 570 286
- US-A- 5 836 046

## Beschreibung

Die Erfindung betrifft einen Staubsauger gemäß dem Oberbegriff des Anspruches 1.

Ein solcher Staubsauger ist durch das DE-U-91 08 691 bekannt. Bei diesem bekannten Staubsauger sind an dessen Gehäuse Wanddurchbrüche vorgesehen, in die an den Enden eines Tragegurtes angeordnete Ösen eingehängt werden können. Für die Herstellung der Durchbrüche an den Wänden des Staubsaugergehäuses sind aufwendige Werkzeuge erforderlich.

Der Erfindung liegt die Aufgabe zugrunde, einen Staubsauger der gattungsgemäßen Art so weiterzubilden, daß die für die Ankoppelung eines Tragegurtes an ein Staubsaugergehäuse notwendigen Elemente einfacher hergestellt werden können.

Die Lösung der gestellten Aufgabe gelingt nach der Erfindung dadurch, daß die Gegenkoppelelemente frei zugänglich an der Außenseite des Staubsaugergehäuses angeordnet sind. Infolge der frei zugänglichen Anordnung der Gegenkoppelelemente ist die Herstellung derselben mit wesentlich einfacheren Werkzeugen möglich.

Eine stabile Verbindung der Koppelelemente und ein einfaches Zusammenkoppeln derselben ist dadurch möglich, daß die Gegenkoppelelemente eine Führungsrinne aufweisen, in die das jeweilige Ankoppelelement des Tragegurtes einführbar ist und sowohl an den Ankoppelelementen als auch an den Gegenkoppelelementen Rast- und Gegenrastglieder vorgesehen sind, welche beim Anstecken des Ankoppelelementes an das Gegenkoppelelement miteinander verrasten.

Dadurch, daß die Gegenkoppelelemente kreisbogenförmig ausgebildet sind und sich über Eigenschaften einen Bogenwinkel von größer 180° erstrecken, daß ferner die Ankoppelelemente U-förmig ausgebildet und mit ihren Schenkeln oder an den Schenkeln angeformten Führungsteilen in die Führungsrinne einsteckbar sind, daß an den freien Enden der Schenkel Rastnasen vorgesehen sind, die im angesteckten Zustand des Ankoppelelementes an das entsprechende Gegenkoppelelement mit an diesem angeordneten Rastkanten verrasten, die zueinander einen Winkelabstand von mindestens annähernd 180° aufweisen, wird eine sehr feste, hohen Gewichtskräften standhaltende Rastverbindung erreicht. Aufgrund der U-förmigen Ausbildung der Ankoppelelemente weisen diese von Natur aus die zum Verrasten und Lösen der Rastelemente notwendige Elastizität auf.

Für das Lösen der Rastverbindung ist mindestens an einem Schenkel des U-förmig ausgebildeten Ankoppelelementes im Bereich von dessen Verbindungsstelle mit dem U-Joch ein freiragender Hebelarm vorgesehen.

Die Festigkeit der Rastverbindung wird außerdem dadurch erhöht, daß zwischen jedem Ankoppelelement und Gegenkoppelelement eine Verdrehsicherung vorgesehen ist. Der konstruktive Aufwand für eine solche Verdrehsicherung kann dadurch gering gehalten werden, daß diese durch in radialer Richtung ineinandergreifende Erhebungen und Vertiefungen gebildet ist.

Anhand eines in der Zeichnung dargestellten Ausführungsbeispieles wird die Erfindung nachfolgend noch näher erläutert.

Es zeigen:
- Fig. 1: ein Ende des Gehäuses eines Staubsaugers, an welchem Ende ein Gegenkoppelelement für ein mit einem Tragegurt verbundenes Ankoppelelement vorgesehen ist,
- Fig. 2: das Gehäuseende nach Fig. 1 mit aufgestecktem Ankoppelelement,
- Fig. 3: in vergrößerter Darstellung ein Ankoppelelement und
- Fig. 4: einen Tragegurt mit an beiden Enden befestigten Ankoppelelementen.

Mit 1 ist das Gehäuse eines Staubsaugers, insbesondere eines Handstaubsaugers bezeichnet. In Fig. 1 ist lediglich das vordere Gehäuseende eines solchen Staubsaugers gezeigt. An diesem vorderen Gehäuseende ist ein zum Anstecken eines Saugrohres oder eines Staubsaugermundstückes geeigneter Saugstutzen 2 angeformt. An dem gegenüberliegenden Gehäuseende kann ein in seinen äußeren Abmessungen gleich großer Verbindungsstutzen vorgesehen sein. Im Bereich der Anschlußstelle des Saugstutzens an das Gehäuse 1 ist ein kreisförmiges Gegenkoppelelement 3 am Gehäuse 1 angeordnet, welches den Saugstutzen 2 halbkreisförmig umschließt. Das Gegenkoppelelement 3 wird durch zwei Segmentstege 4, die zwischen sich eine Führungsrinne 5 einschließen, gebildet. Am oberen Scheitelpunkt der Segmentstege 4 ist in der Führungsrinne 5 eine Rippe 6 vorgesehen.

Mit 7 ist ein mit dem Gegenkoppelelement 3 koppelbares Ankoppelelement bezeichnet. Wie aus der Fig.4 erkennbar, ist ein solches Ankoppelelement 7 an jedem Ende eines Tragegurtes 8 befestigt. Das Ankoppelelement 7 ist U-förmig ausgeführt, so daß es auf das kreisbogenförmig ausgebildete Gegenkoppelelement 3 aufgesteckt werden kann. An der Innenseite der beiden U-Schenkel 9 ist eine Führungsleiste 10 angeformt. Diese Führungsleiste 10 ist in ihrer Breite an die Weite der Führungsrinne 5 angepaßt. An den freien Enden der U-Schenkel 9 sind ferner Rastnasen 11 zu beiden Seiten der Führungsleiste 10 vorgesehen.

In der Mitte des die beiden U-Schenkel 9 verbindenden U-Joches 12 weist die sich auch an der Innenseite des U-Joches 12 fortsetzende Führungsleiste 10 eine Aussparung 13 auf. Am Körper des Ankoppelelementes 7 ist ferner ein Durchbruch 14 für das Anschließen des Tragegurtes 8 vorhanden.

Im Übergangsbereich zwischen den U-Schenkeln 9 zum U-Joch 12 ist jeweils ein freiragender Hebelarm 15 an dem Ankoppelelement 7 angeformt, der sich entgegengesetzt zu dem jeweiligen U-Schenkel 9 erstreckt.

Beim Koppeln des Ankoppelelementes 7 mit dem Gegenkoppelelement 3 wird die Führungsleiste 10 in die Führungsrinne 5 eingesteckt und dann das Ankoppelelement 7 auf das Gegenkoppelelement 3 aufgedrückt. Dabei wird das Ankoppelelement 7 durch das Ineindergreifen von Ankoppelelement 7 und Gegenkoppelelement 3 entsprechend geführt. Beim Aufdrücken des Ankoppelelementes 7 auf das Gegenkoppelelement 3 gleiten die Rastnasen 11 an der Außenkante der Segmentstege 4 entlang. Nach dem vollständigen Aufdrücken des Ankoppelelementes 7, verrasten die Rastnasen 11 unter den als Rastkanten 16 wirkenden Enden der Segmentstege 4. Durch die in die Führungsrinne 5 eingreifende Führungsleiste 10 ist das Ankoppelelement 7 gegen ein axiales Verschieben an dem Gegenkoppelelement 3 gesichert. Damit ist eine stabile Rastverbindung zwischen den Koppelelementen 3 und 7 gegeben.

Beim vollständigen Aufdrücken des Ankoppelelementes 7 auf das Gegenkoppelelement 3 greift außerdem die Rippe 6 in die Aussaprung 13 ein. Hierdurch wird das Ankoppelelement 7 gegen ein Verdrehen in Umfangsrichtung gesichert. Ein solches Verdrehen könnte zu einem Lösen der Rastverbindung zwischen den Rastnasen 11 und der Rastkante 16 führen.

Durch die U-förmige Ausbildung des Ankoppelelementes 7 weist dieses von Natur aus eine ausreichende Elastizität auf, die beim Aufstecken des Ankoppelelementes 7 das notwendige Aufspreizen der U-Schenkel 9 ermöglicht, damit diese über die Außenkante der Segmentstege 4 gleiten können. Sobald die Rastnasen 11 mit den Rastkanten 16 zur Deckung kommen, wird durch die Elastizitätskraft ein Verschnappen dieser Rastelemente 11 und 16 bewirkt.

Das Lösen der zwischen den Rastnasen 11 und den Rastkanten 16 bestehenden Rastverbindung erfolgt mittels der freiragenden Hebelarme 15. Durch Ausüben einer Druckkraft auf diese Hebelarme 15 werden die U-Schenkel 9 nach außen verschwenkt, so daß die Rastnasen 11 außer Eingriff zu den Rastkanten 16 kommen. Damit kann das Ankoppelelement 7 von dem betreffenden Gegenkoppelelement 3 abgezogen werden.

### Bezugszeichenliste

- 1: Gehäuse
- 2: Saugstutzen
- 3: Gegenkoppelelement
- 4: Segmensteg
- 5: Führungsrinne
- 6: Rippe
- 7: Ankoppelelement
- 8: Tragegurt
- 9: U-Schenkel
- 10: Führungsleiste
- 11: Rastnase
- 12: U-Joch
- 13: Aussparung
- 14: Durchbruch
- 15: freiragender Hebelarm
- 16: Rastkante

## Patentansprüche

1. Staubsauger mit einem an dessen Gehäuse befestigbaren Tragegurt, an dessen beiden freien Enden jeweils ein erstes Ankoppelelement (7) angeordnet ist, welche ersten Ankoppelelemente (7) mit an gegenüberliegenden Seiten des Staubsaugergehäuses (1) vorgesehenen Gegenkoppelelementen (3) mittels Rastverbindung (11;16) koppelbar sind, **dadurch gekennzeichnet, daß** die Gegenkoppelelemente (3) frei zugänglich an der Außenseite des Staubsaugergehäuses (1) angeordnet sind und, daß die Gegenkoppelelemente (3) eine Führungsrinne (5) aufweisen, in die das jeweilige Ankoppelelement (7) des Tragegurtes (8) einführbar ist und an den Ankoppelelementen (7) Rastglieder (11) und an den Gegenkoppelelementen (3) Gegenrastglieder (16) vorgesehen sind, welche Rast- und Gegenrastglieder (11 und 16) beim Anstecken des Ankoppetelementes (7) an das Gegenkoppelelement (3) miteinander verrasten.

2. Staubsauger nach Anspruch 1, **dadurch gekennzeichnet, daß** die Führungsrinne (5) zwischen zwei am Gegenkoppelelement (3) vorgesehenen Segmentstegen (4) eingeschlossen ist.

3. Staubsauger nach Anspruch 1 oder 2, **dadurch gekennzeichnet, daß** die Gegenkoppelelemente (3) kreisbogenförmig ausgebildet sind und sich über einen Bogenwinkel von größer 180° erstrecken, daß ferner die Ankoppelelemente (7) U-förmig ausgebildet und mit ihren U-Schenkeln (9) oder an den U-Schenkeln (9) angeformten Führungsteilen (10) in die Führungsrinne (5) einsteckbar sind, daß an den freien Enden der U-Schenkel (9) Rastnasen (11) vorgesehen sind, die im angesteckten Zustand des Ankoppelelementes (7) an das entsprechende Gegenkoppelelement (3) mit an diesem angeordneten Rastkanten (16) verrasten, die zueinander einen Winkelabstand von mindestens annähernd 180° aufweisen.

4. Staubsauger nach Anspruch 3, **dadurch gekennzeichnet, daß** mindestens an einem U-Schenkel (9) des U-förmig ausgebildeten Ankoppelelementes (7) im Bereich von dessen Verbindungsstelle mit dem U-Joch (12) ein freiragender Hebelarm (15) vorgesehen ist.

5. Staubsauger nach Anspruch 3 oder 4, **dadurch gekennzeichnet, daß** die Gegenkoppelelemente (3) im Bereich der Anschlußstelle eines Saugstutzens (2) oder eines am gegenüberliegenden Gehäuseende vorgesehenen Verbindungsstutzens vorgesehen sind.

6. Staubsauger nach einem der vorhergehenden Ansprüche, **dadurch gekennzeichnet, daß** das Ankoppelelement (7) durch eine in die Führungsrinne (5) eingreifende Führungsleiste (10) gegen ein axiales Verschieben an dem Gegenkoppelelement (3) gesichert ist.

7. Staubsauger nach Anspruch 6, **dadurch gekennzeichnet, daß** zwischen jedem Ankoppelelement (7) und Gegenkoppelelement (3) eine Verdrehsicherung (6;13) vorgesehen ist.

8. Staubsauger nach Anspruch 7, **dadurch gekennzeichnet, daß** die Verdrehsicherung durch in radialer Richtung ineinandergreifende Erhebungen (6) und Vertiefungen (13) gebildet ist.

## Claims

1. Vacuum cleaner with a carrier belt which can be fastened to the casing thereof and at each of the two free ends of which there is arranged a respective first coupling element (7), which first coupling elements (7) can be coupled by means of a detent connection (11; 16) with counter-coupling elements (3) provided at opposite sides of the vacuum cleaner casing (1), **characterised in that** the counter-coupling elements (3) are arranged to be freely accessible at the outer side of the vacuum cleaner casing (1) and that the counter-coupling elements (3) have a guide channel (5), into which the respective coupling element (7) of the carrier belt (8) can be introduced, and detent elements (11) are provided at the coupling elements (7) and counter-detent elements (16) at the counter-coupling elements (3), which detent elements and counter-detent elements (11 and 16) detent with one another when the coupling element (7) is plugged onto the counter-coupling element (3).

2. Vacuum cleaner according to claim 1, **characterised in that** the guide channel (5) is included between two segment webs (4) provided at the counter-coupling element (3).

3. Vacuum cleaner according to claim 1 or 2, **characterised in that** the counter-coupling elements (3) are formed to be circularly arcuate and extend over an arc angle of greater than 180°, that in addition the coupling elements (7) are constructed to be U-shaped and can be plugged by their U-limbs (9) or guide parts (10), which are integrally formed at the U-limbs (9), into the guide channel (5), that provided at the free ends of the U-limbs (9) are detent lugs (11) which in the plugged-on state of the coupling element (7) detent at the corresponding counter-coupling element (3) by detent edges (16), which are arranged at this and which have a mutual angular spacing of at least approximately 180°.

4. Vacuum cleaner according to claim 3, **characterised in that** a freely projecting lever arm (15) is provided at least at one U-limb (9) of the coupling element (7), which is of U-shape construction, in the region of the point of connection thereof with the U-yoke (12).

5. Vacuum cleaner according to claim 3 or 4, **characterised in that** the counter-coupling elements (3) are provided in the region of the connecting point of a vacuum stub pipe (2) or of a connecting stub pipe provided at the opposite casing end.

6. Vacuum cleaner according to one of the preceding claims, **characterised in that** the coupling element (7) is secured against an axial displacement at the counter-coupling element (3) by a guide strip (10) engaging in the guide channel (5).

7. Vacuum cleaner according to claim 6, **characterised in that** a rotational securing means (6; 13) is provided between each coupling element (7) and counter-coupling element (3).

8. Vacuum cleaner according to claim 7, **characterised in that** the rotational securing means is formed by elevations (6) and depressions (13) interengaging in radial direction.

## Revendications

1. Aspirateur avec une bretelle pouvant être fixée sur son boîtier, sur les deux extrémités libres de laquelle un premier élément de couplage (7) est respectivement placé, lesquels premiers éléments de couplage (7), avec des éléments de contre-couplage (3) prévus sur des côtés opposés du boîtier (1) de l'aspirateur, peuvent être accouplés au moyen d'une liaison d'enclenchement (11 ; 16), **caractérisé en ce que** les éléments de contre-couplage (3) sont placés sur le côté extérieur du boîtier (1) de l'aspirateur en étant librement accessibles et **en ce que** les éléments de contre-couplage (3) présentent une rainure de guidage (5) dans laquelle l'élément de couplage respectif (7) de la bretelle est insérable et **en ce que** des organes d'enclenchement (11) sont prévus sur les éléments de couplage (7) et des organes de contre-enclenchement (16) sont prévus sur les éléments de contre-couplage (3), lesquels organes d'enclenchement et de contre-enclenchement (11 et 16) s'enclenchent mutuellement lorsque l'élément de couplage (7) est emboîté sur l'élément de contre-couplage (3).

2. Aspirateur selon la revendication 1, **caractérisé en ce que** la rainure de guidage (5) est enfermée entre deux nervures de segment (4) prévues sur l'élément de contre-couplage (3).

3. Aspirateur selon la revendication 1 ou 2, **caractérisé en ce que** les éléments de contre-couplage (3) sont exécutés en forme d'arc de cercle et s'étendent dans un angle cintré supérieur à 180°, **en ce qu'**en outre les éléments de couplage (7) sont exécutés en forme de U et sont insérables dans la rainure de guidage (5) avec leurs côtés en U (9) ou sur des pièces de guidage (10) formées sur les côtés en U (9), **en ce que** sur les extrémités libres des côtés en U (9) sont prévus des ergots d'encliquetage (11) qui, à l'état emboîté de l'élément de couplage (7), s'enclenchent sur l'élément de contre-couplage (3) correspondant avec des bords d'enclenchement (16) placés sur celui-ci, qui présentent un écart angulaire d'au moins approximativement 180° l'un par rapport à l'autre.

4. Aspirateur selon la revendication 3, **caractérisé en ce qu'**au moins sur un côté en U (9) de l'élément de couplage (7) exécuté en forme de U, un bras de levier (15) dépassant librement est prévu dans la partie du point de raccordement de l'élément de couplage avec la travée en U (12).

5. Aspirateur selon la revendication 3 ou 4, **caractérisé en ce que** les éléments de contre-couplage (3) sont prévus dans la partie du point de raccordement d'un orifice d'aspiration (2) ou d'un orifice de raccordement prévu sur l'extrémité opposée du boîtier.

6. Aspirateur selon l'une quelconque des revendications précédentes, **caractérisé en ce que** l'élément de couplage (7) est bloqué contre un déplacement axial sur l'élément de contre-couplage (3) par une baguette de guidage (10) ayant prise dans la rainure de guidage (5).

7. Aspirateur selon la revendication 6, **caractérisé en ce qu'**une sécurité contre les torsions (6 ; 13) est prévue entre chaque élément de couplage (7) et chaque élément de contre-couplage (3).

8. Aspirateur selon la revendication 7, **caractérisé en ce que** la sécurité contre les torsions est formée par des élévations (6) et des approfondissements (13) ayant prise les uns dans les autres en sens radial.
